# FASCICULE DE BREVET EUROPEEN

(11) **EP 0 531 895 B1**
(45) Date de publication et mention de la délivrance du brevet: **12.04.1995**
(21) Numéro de dépôt: 92115127.0
(22) Date de dépôt: 04.09.1992
(51) Int. Cl.: G04B 27/04, G04B 11/00

(54) **Dispositif de correction unidirectionnel d'un organe d'affichage horaire**
Vorrichtung für die Einwegkorrektur der Zeitanzeige in einer Uhr
One-way correcting means for a time display device

(30) Priorité: 11.09.1991 CH 2671/91
(43) Date de publication de la demande: 17.03.1993
(73) Titulaire: Eta SA Fabriques d'Ebauches, 2540 Granges (CH)
(72) Inventeur: Kaelin, Laurent, CH-2504 Bienne (CH)
(74) Mandataire: de Raemy, Jacques

(56) Documents cités:
- CH-A- 290 100
- CH-A- 607 556
- DE-U- 6 600 930
- FR-A- 2 135 362
- FR-A- 2 447 053
- GB-A- 2 095 438
- US-A- 2 633 950

## Description

La présente invention concerne un dispositif de correction unidirectionnel d'au moins un organe d'affichage horaire d'une pièce d'horlogerie, ledit organe d'affichage présentant un élément circulaire pourvu de dents.

Des systèmes de correction unidirectionnel d'un organe d'affichage horaire sont connus. Par exemple, le document EP-B-0 173 230 (US-A-4 634 287) décrit une pièce d'horlogerie universelle comportant un anneau de quantième et un disque faisant un pas en vingt-quatre heures. Selon qu'on tourne la tige de mise à l'heure dans un sens ou dans l'autre, on corrige soit les indications données par l'anneau, soit les indications données par le disque. Le mécanisme utilisé est un renvoi baladeur qui comporte une denture et un pignon à trois dents. Si l'on actionne la tige dans un sens, le renvoi se met dans une première position où la denture est en prise avec le disque. Si l'on actionne la tige dans le sens opposé, le renvoi se met dans une seconde position où le pignon est en prise avec l'anneau. Dans une telle construction plusieurs mobiles sont interposés entre la tige de commande et l'indicateur horaire qu'il faut corriger, ce qui conduit à une construction relativement compliquée et onéreuse.

Le document CH-A-607 556 a pour but de supprimer de tels mobiles et de corriger directement un anneau de quantième à partir d'un pignon coulant coulissant sur la tige de mise à l'heure. Pour cela, le pignon coulant présente une gorge annulaire dans laquelle est monté à friction un ressort-fil entourant la gorge sur un peu plus des trois quarts de sa périphérie. Une extrémité libre du ressort-fil dépasse radialement la périphérie du pignon coulant et sert directement de doigt d'entraînement pour avancer ou reculer l'anneau de quantième en tournant la tige respectivement dans un sens ou dans l'autre. Pour intéressante qu'elle soit, cette construction ne conduit pas à la solution que propose la présente invention, à savoir un dispositif de correction unidirectionnel, puisque le ressort-fil du document cité agit sur l'anneau de quantième dans les deux sens de correction. C'est un dispositif bidirectionnel.

Le document CH-A-290 100 décrit un système de commande unidirectionnel pour le remontage d'un réveil. Sur l'axe de la tige de remontage sont montées, l'une à la suite de l'autre, deux douilles de même diamètre sur lesquelles est bobiné un ressort à boudin. L'une des douilles est solidaire de la tige alors que l'autre est libre sur la même tige. La douille libre est solidaire d'une roue dentée elle-même solidaire d'un ressort de barillet. Quand la tige est entraînée en rotation dans un sens, le ressort à boudin se resserre autour des deux douilles pour les coupler ensemble et remonter ainsi le ressort de barillet. Quand la tige est entraînée en rotation dans l'autre sens, le ressort à boudin se desserre et la douille libre n'est pas entraînée. Il s'agit cependant là d'un système de couplage où le ressort à boudin ne peut agir que s'il enserre deux éléments (deux douilles) placés l'un à côté de l'autre, ce qui n'a rien de commun avec la présente invention où le ressort à boudin n'enserre qu'un seul élément (un pignon coulant) et où ledit ressort présente une extrémité relevée qui entraîne un second élément (un disque de quantième).

L'intérêt d'un système de correction unidirectionnel peut être vu dans l'économie des moyens mis en oeuvre lorsqu'il s'agit de corriger toute une série d'indicateurs horaires, comme cela est évoqué dans le premier document cité ci-dessus: quand on tourne la tige dans un sens, on corrige les données d'un indicateur et quand on tourne la tige dans l'autre sens, on corrige les données d'un autre indicateur. Un autre intérêt peut être vu tout simplement par la simplification qu'il apporte au mécanisme d'entraînement horaire de l'indicateur en question. On sait par exemple que ce mécanisme d'entraînement peut poser des problèmes de bon fonctionnement si l'indicateur horaire peut être corrigé manuellement dans les deux sens.

Pour répondre à ces questions et pour éviter les inconvénients cités, le dispositif de correction unidirectionnel de la présente invention est caractérisé en ce qu'il comporte un élément cylindrique autour duquel est enroulé avec un léger serrage un ressort à boudin dont une des extrémités est relevée radialement pour servir de doigt susceptible d'entrer en contact avec une dent de l'élément circulaire et le faire tourner quand ledit élément cylindrique est entraîné en rotation dans un sens pour lequel la force exercée sur le doigt par la dent est dirigée dans une direction tendant à enrouler le ressort à boudin autour de l'élément cylindrique et à le serrer autour de lui, ledit élément circulaire restant immobile quand l'élément cylindrique est entraîné en rotation dans un sens pour lequel la force exercée sur le doigt par la dent est dirigée dans une direction tendant à ouvrir le ressort à boudin et à le libérer dudit élément cylindrique.

L'invention sera expliquée maintenant à l'aide de la description qui suit, donnée à titre d'exemple, et en s'aidant du dessin qui l'illustre et dans lequel:
- la figure 1 est une vue en plan du dispositif selon l'invention, tige et pignon coulant étant représentés en position de mise à l'heure des indicateurs d'heure et de minute, la tige étant disposée en seconde position tirée,
- la figure 2 est une coupe selon la ligne II-II de la figure 1,
- la figure 3 est une coupe selon la ligne II-II de la figure 1 en supposant la tige et le pignon coulant en position neutre, la tige se trouvant en position poussée,
- la figure 4 est une coupe selon la ligne II-II de la figure 1 en supposant la tige et le pignon coulant en position de correction de l'indicateur de quantième, la tige se trouvant en première position tirée,
- la figure 5 est une coupe selon la ligne V-V de la figure 4,
- la figure 6 montre le déplacement du dispositif de la figure 5 dans le sens de la flèche A,
- la figure 7 montre le déplacement du dispositif de la figure 5 dans le sens de la flèche B.

Les figures 1 et 4 montrent un dispositif de correction unidirectionnel 1 apte à corriger un organe d'affichage horaire présentant un élément circulaire 2 pourvu de dents 3. Selon l'invention, le dispositif de correction 1 comporte un élément cylindrique 4 autour duquel est enroulé avec un léger serrage, un ressort à boudin 5. Une des extrémités de ce ressort est relevée radialement pour servir de doigt de commande 6.

Comme on le voit sur la figure 6, ce doigt 6 est susceptible d'entrer en contact avec une dent 3 de l'élément circulaire 2 et faire tourner cet élément dans le sens de la flèche E quand l'élément cylindrique 4 est entraîné en rotation dans le sens de la flèche A. En effet, la résistance présentée par la dent 3 à l'encontre du doigt 6 développe une force de réaction F1 qui tend à enrouler le ressort à boudin 5 autour de l'élément cylindrique 4 et à le serrer autour de lui. On peut dire que le ressort à boudin se vérouille autour de l'élément cylindrique dont il devient solidaire.

Si l'on considère maintenant la figure 7 et qu'on actionne l'élément cylindrique 4 dans le sens de la flèche B, c'est-à-dire dans le sens opposé à celui considéré en figure 6, on voit que lorsque le doigt 6 appuie sur la dent 3, la force de réaction F2 développée sur le doigt 6 a tendance à ouvrir le ressort à boudin 5 et à le libérer de l'élément cylindrique 4, une telle situation étant symbolisée par l'espace 7 qu'on a dessiné entre l'élément 4 et le ressort à boudin 5. Le ressort 5 patine alors sur l'élément 4 et l'élément circulaire 2 reste immobile.

En conclusion de ce qui vient d'être dit, on a donc réalisé un système unidirectionnel de correction puisque l'indicateur horaire 2 est avancé si le dispositif 1 est tourné dans un sens, cet indicateur restant immobile si le dispositif est tourné dans le sens inverse. Le principe de l'invention est très général et peut être très simplement vérifié en introduisant sur une tige, un ressort à boudin dont le diamètre intérieur est très légèrement inférieur au diamètre de la tige et dont une des extrémités est relevée selon un rayon de la tige pour former un doigt de commande. Le dispositif peut être mis à profit dans une pièce d'horlogerie notamment pour la correction manuelle de divers indicateurs horaires. Il est clair cependant qu'il pourrait être utilisé partout où une commande unidirectionnelle est souhaitée.

On va maintenant donner un exemple d'application de l'invention à un dispositif de correction d'un anneau de quantième portant des indications de dates, lesquelles apparaissent à travers un guichet percé dans un cadran.

Si l'on se reporte aux figures 1 et 2, on s'aperçoit que l'élément cylindrique 4 autour duquel est enroulé le ressort à boudin 5, est porté par un pignon coulant 8, coopérant avec une tige de mise à l'heure 9. Le mouvement relatif de la tige 9 par rapport au pignon coulant 8 est assuré par un mécanisme connu par ailleurs, et comportant notamment une tirette 10 et une bascule 11. Le pignon coulant comprend une denture de chant 12 en prise ici avec un renvoi 13, ce dernier engrenant avec une roue de minuterie 14. La tige 9 est sortie au maximum et occupe une seconde position tirée qui permet la mise à l'heure des aiguilles d'heure et de minute de la pièce d'horlogerie. Le doigt 6 du ressort à boudin 5 n'est pas engagé dans la denture 3 de l'élément circulaire 2 qui est ici un anneau de quantième à denture intérieure bien connu de l'état de l'art.

La figure 4 montre une tige 9 occupant une première position tirée qui permet la correction de l'anneau de quantième 2. Pour cela le doigt 6 du ressort à boudin 5 est engagé dans la denture 3 de l'anneau. Cette situation est aussi représentée en figure 5 qui est une coupe selon la ligne V-V de la figure 4.

A partir de la situation montrée en figure 5, si l'on tourne le dispositif de correction 1 dans le sens de la flèche A, le dos 15 du doigt 6 viendra heurter la dent 3 sur son flanc 16 et entraînera ladite dent jusqu'à ce qu'elle atteigne la position illustrée en figure 6 et cela grâce au principe de serrage du ressort à boudin expliqué plus haut. A partir de ce moment l'anneau 2 n'aura pas encore progressé d'un pas entier mais, dans la construction adoptée ici, aura parcouru environ les trois quarts du chemin. Comme cela apparaît en figure 1 la dent 3 se sera déplacée en 3′, le reste du parcours, de 3′ à 3˝ étant accompli grâce à la présence d'un sautoir 17.

De même, à partir de la situation montrée en figure 5, si l'on tourne le dispositif 1 dans le sens de la flèche B, le front 18 du doigt 6 viendra heurter la dent 3 sur son flanc 19 comme cela est représenté en figure 7. Dans ce cas le ressort 5 s'ouvre et l'anneau reste immobile comme expliqué plus haut.

La figure 3 montre la tige 9 en position neutre, poussée. Ici aucune correction ne s'opère car le doigt 6 n'est pas engagé dans la denture 3 de l'anneau 2 et la denture 12 du pignon coulant 8 n'engrène pas avec le renvoi 13.

La figure 3 permettra d'expliquer aussi la façon dont est exécuté le pignon coulant 8. Celui-ci est réalisé en deux parties chassées l'une dans l'autre. La première partie comporte un moyeu 20 dans lequel coulisse un carré 21 terminant la tige 9. La première partie porte encore un flasque 22 préférablement fait d'une pièce avec le moyeu. La seconde partie comporte le pignon denté 24 proprement dit portant la denture de chant 12. Ce pignon est prolongé par un col 23 qui forme l'élément cylindrique 4, qui porte à son tour le ressort à boudin 5. La figure 3 montre que le diamètre extérieur du col 23 est plus petit que le diamètre du pignon denté 24 et du flasque 22 de sorte que le ressort à boudin 5 est maintenu en place axialement entre les deux parties formant le pignon coulant. Cette construction par chassage est surtout intéressante pour permettre le montage du ressort à boudin 5 qui est glissé sur le col 23 avant que les deux parties en question soient assemblées.

Selon une caractéristique de l'invention, le ressort à boudin 5 est enroulé avec un léger serrage autour de l'élément cylindrique 4. Ce serrage est obtenu en fournissant un ressort dont le diamètre intérieur est légèrement inférieur au diamètre de l'élément cylindrique. Dans la construction montrée en exemple à la figure 3, le diamètre extérieur du col 23 est de 3,6 mm alors que le diamètre du ressort à boudin 5 est de 3,5 mm avant montage sur le col.

On notera encore que le couple de verrouillage du ressort à boudin sur l'élément cylindrique dépend du nombre de spires composant le ressort et, dans une certaine mesure, du diamètre du fil utilisé pour confectionner le ressort. Un ressort réalisé avec du fil de 0,15 mm et comportant trois spires a donné d'excellents résultats.

Le dispositif de correction selon l'invention agissant de manière unidirectionnelle, il est possible de concevoir un dispositif double qui, pour une position tirée de la tige, corrige deux indicateurs horaires différents indiquant par exemple, l'un le quantième et l'autre le jour de la semaine et cela suivant le sens de rotation de la tige. Il suffit pour cela de disposer de deux ressorts à boudin, l'un enroulé dans un sens et corrigeant le quantième et l'autre enroulé dans l'autre sens et corrigeant le jour de la semaine.

## Revendications

1. Dispositif de correction unidirectionnel (1) d'au moins un organe d'affichage horaire d'une pièce d'horlogerie, ledit organe d'affichage présentant un élément circulaire (2) pourvu de dents (3), caractérisé par le fait que ledit dispositif de correction comporte un élément cylindrique (4) autour duquel est enroulé avec un léger serrage un ressort à boudin (5) dont une des extrémités est relevée radialement pour servir de doigt (6) susceptible d'entrer en contact avec une dent de l'élément circulaire et le faire tourner quand ledit élément cylindrique est entraîné en rotation dans un sens (A) pour lequel la force (F1) exercée sur le doigt par la dent est dirigée dans une direction tendant à enrouler le ressort à boudin autour de l'élément cylindrique et à le serrer autour de lui, ledit élément circulaire restant immobile quand l'élément cylindrique est entraîné en rotation dans un sens (B) pour lequel la force (F2) exercée sur le doigt par la dent est dirigée dans une direction tendant à ouvrir le ressort à boudin et à le libérer dudit élément cylindrique.

2. Dispositif selon la revendication 1, caractérisé par le fait que l'élément cylindrique est porté par un pignon coulant (8) coopérant avec une tige de mise à l'heure (9), le mouvement relatif de la tige par rapport au pignon coulant étant assuré par un mécanisme comportant notamment une tirette (10) et une bascule (11).

3. Dispositif selon la revendication 2, caractérisé par le fait que la tige (9) peut être positionnée axialement au moins dans une position tirée par rapport à une position de repos poussée, la position tirée engageant le doigt (6) du ressort à boudin (5) dans la denture (3) de l'élément circulaire.

4. Dispositif selon la revendication 2, caractérisé par le fait que le pignon coulant (8) est réalisé en deux parties chassées l'une dans l'autre, la première partie comportant un moyeu (20) dans lequel coulisse la tige (9) et un flasque (22) fait d'une pièce avec le moyeu, la seconde partie comportant le pignon denté proprement dit (24) prolongé par un col (23) formant ledit élément cylindrique, le diamètre extérieur dudit col étant plus petit que le diamètre dudit pignon denté et dudit flasque pour permettre le montage dudit ressort à boudin (5) et le maintenir axialement en place quand lesdites deux parties sont chassées l'une dans l'autre.

5. Dispositif selon la revendication 1, caractérisé par le fait que l'élément circulaire (2) est un anneau pourvu d'une denture intérieure (3) sur laquelle agit ledit doigt (6), ledit anneau portant des indications de dates visibles à travers un guichet.

6. Dispositif selon la revendication 5, caractérisé par le fait qu'un sautoir (17) coopère avec ladite denture intérieure (3) pour achever la rotation de l'anneau (2) une fois que la dent sur laquelle agit le doigt n'est plus entraîné par ledit doigt.

7. Dispositif selon la revendication 1, caractérisé par le fait que le ressort à boudin (5) compte au moins trois spires.

## Patentansprüche

1. Vorrichtung zur Ein-Richtungs-Korrektur (1) mindestens eines Zeitanzeigeorgans einer Zeitmeßvorrichtung, welches Anzeigeorgan ein rundes Element (2) aufweist, das mit Zähnen (3) versehen ist, dadurch gekennzeichnet, daß die Korrektorvorrichtung ein zylindrisches Element (4) umfaßt, um das mit leichter Vorspannung eine Schraubenfeder (5) gewickelt ist, deren eines Ende radial abgebogen ist, um als Finger (6) zu dienen, der in Kontakt mit einem Zahn des runden Elements bringbar ist und es drehen läßt, wenn das zylindrische Element zur Drehung in einer Richtung (A) angetrieben wird, für die die auf den Finger von dem Zahn ausgeübte Kraft (F1) in einer Richtung gerichtet ist, die die Tendenz hat, die Schraubenfeder auf das zylindrische Element aufzuwickeln und auf diesem festzuspannen, welches runde Element unbeweglich bleibt, wenn das zylindrische Element zur Drehung in einer Richtung (B) angetrieben wird, für die die auf den Finger von dem Zahn ausgeübte Kraft (F2) in einer Richtung gerichtet ist, die die Tendenz hat, die Schraubenfeder zu öffnen und sie von dem zylindrischen Element freizusetzen.

2. Vorrichtung nach Anspruch 1, dadurch gekennzeichnet, daß das zylindrische Element von einem Gleitritzel (8) getragen wird, das mit einer Zeiteinstellwelle (9) zusammenwirkt, wobei die Relativbewegung der Welle bezüglich des Laufritzels durch einen Mechanismus sichergestellt wird, der insbesondere ein Zugelement (10) und ein Kippelement (11) umfaßt.

3. Vorrichtung nach Anspruch 2, dadurch gekennzeichnet, daß die Welle (9) axial positionierbar ist in zumindest einer gezogenen Position relativ zu einer eingeschobenen Ruheposition, wobei die gezogene Position den Finger (6) der Schraubenfeder (5) in die Verzahnung (3) des runden Elements eingreifen läßt.

4. Vorrichtung nach Anspruch 2, dadurch gekennzeichnet, daß das Laufritzel (8) aus zwei ineinander getriebenen Partien hergestellt ist, wobei die erste Partie eine Nabe (20) umfaßt, in der die Welle (9) gleitet, und einen Flansch (22), der einstückig mit der Nabe ausgebildet ist, daß die zweite Partie das eigentliche verzahnte Ritzel (24) umfaßt, verlängert um einen Kragen (23), welcher das zylindrische Element bildet, wobei der Außendurchmesser des Kragens kleiner ist als der Durchmesser des verzahnten Ritzels und des Flansches, um die Montage der Schraubenfeder (5) zu ermöglichen und sie axial plaziert zu halten, wenn die beiden Partien ineinander getrieben werden.

5. Vorrichtung nach Anspruch 1, dadurch gekennzeichnet, daß das runde Element (2) eine Kreisscheibe ist, versehen mit einer Innenverzahnung (3), auf die der Finger (6) einwirkt, welche Kreisscheibe Datumsanzeigen trägt, die durch ein Fenster sichtbar sind.

6. Vorrichtung nach Anspruch 5, dadurch gekennzeichnet, daß ein Sprungorgan (17) mit der Innenverzahnung (3) zusammenwirkt zum Bewirken der Drehung der Kreisscheibe (2), sobald der Zahn, auf den der Finger einwirkt, nicht mehr von dem Finger angetrieben wird.

7. Vorrichtung nach Anspruch 1, dadurch gekennzeichnet, daß die Schraubenfeder (5) mindestens drei Windungen umfaßt.

## Claims

1. Unidirectional correction arrangement (1) for at least one time displaying device in a timepiece, said display device exhibiting a circular element (2) provided with teeth (3), characterized by the fact that said correction arrangement includes a cylindrical element (4) around which is wrapped a lightly tightened helical spring (5) one of the ends of which is raised so as to serve as a finger (6) adapted to come into contact with a tooth of the circular element and to cause it to rotate when said cylindrical element is driven in rotation in a sense (A) for which the force (F1) exerted on the finger by the tooth is directed in a sense tending to wrap the helical spring around the cylindrical element and to tighten it thereabout, said circular element remaining stationary when the cylindrical element is driven in toration in a sense (B) for which the force (F2) exerted on the finger by the tooth is directed in a sense tending to open the helical spring and to free it from said cylindrical element.

2. Arrangement according to claim 1, characterized by the fact that the cylindrical element is carried by a sliding pinion (8) cooperating with a time setting stem (9), the movement of the stem relative to the sliding pinion being brought about by a mechanism particularly including a trigger piece (10) and a rocking lever (11).

3. Arrangement according to claim 2, characterized by the fact that the stem (9) can be axially positioned in at least one drawn-out position relative to the pushed-in rest position, the drawn-out position engaging the finger (6) of the helical spring (5) in the teeth (3) of the circular element.

4. Arrangement according to claim 2, characterized by the fact that the sliding pinion (8) is formed in two parts driven into one another, the first part including a hub (20) in which the stem (9) slides and a flange (22) integrally formed with the hub, the second part including the toothed pinion (24) as such extended by a collar (23) forming said cylindrical element, the outer diameter of said flange being smaller than the diameter of said toothed pinion and of said flange in order to permit assembly of said helical spring (5) and to maintain it in place axially when said two parts are driven into one another.

5. Arrangement according to claim 1, characterized by the fact that the circular element (2) is a ring provided with interior teeth (3) on which said finger (6) acts, said ring bearing date indications visible through a dial opening.

6. Arrangement according to claim 5, characterized by the fact that a jumperspring (17) cooperates with said inner teeth (3) in order to complete rotation with the ring (2) once the tooth on which the finger acts is no longer driven by said finger.

7. Arrangement according to claim 1, characterized by the fact that the helical spring (5) counts at least three turns.
